# EUROPÄISCHE PATENTSCHRIFT

(11) **EP 0 330 817 B1**
(45) Veröffentlichungstag und Bekanntmachung des Hinweises auf die Patenterteilung: **15.05.1991**
(21) Anmeldenummer: 89100704.9
(22) Anmeldetag: 17.01.1989
(51) Int. Cl.: F28G 15/02

(54) **Vorrichtung zum Aufhängen einer Russbläsereinheit**
Supporting device for a soot blower
Dispositif de suspension d'un souffleur de suie

(30) Priorität: 24.02.1988 DE 3805679
(43) Veröffentlichungstag der Anmeldung: 06.09.1989
(73) Patentinhaber: Bergemann GmbH, 46485 Wesel (DE)
(72) Erfinder: Schaloske, Peter, DE-4200 Oberhausen 11 (DE); Albers, Karl, DE-4294 Isselburs 2 (DE)
(74) Vertreter: Müller, Jürgen, Dipl.-Ing.

(56) Entgegenhaltungen:
- US-A- 3 138 819
- PATENT ABSTRACTS OF JAPAN, Band 8, Nr. 32 (M-275)[1469], 10. Februar 1984; & JP-A-58 187 721 (MITSUBISHI JUKOGYO K.K.) 02-11-1983
- PATENT ABSTRACTS OF JAPAN, Band 8, Nr. 224 (M-331)[1661], 13. Oktober 1984; & JP-A-59 107 114 (BABCOCK HITACHI K.K.) 21-06-1984
- PATENT ABSTRACTS OF JAPAN, Band 8, Nr. 117 (M-317)[1614], 15. August 1984; & JP-A-59 69 608 (MITSUBISHI JUKOGYO K.K.) 19-04-1984

## Beschreibung

Die Erfindung betrifft einen in einem Gerüst aufgehängten Wärmetauscher mit einer Rußbläsereinheit mit den Merkmalen des Oberbegriffes des Patentanspruches 1.

Die Wärmedehnungen, denen Wärmetauscher und Kessel im Betrieb ausgesetzt sind, werden auf die mit dem Wärmetauscher verbundenen Rußbläser übertragen. Bei Rußbläsern, bei denen durch einen außenliegenden Antriebsteil im Kessel geführte Reinigungselemente wie etwa Blasrohre oder Traversen bewegt werden, treten durch die Wärmedehnungen relativ zu diesen Führungen Lageveränderungen auf, die zu mechanischen Schwergängigkeiten führen. Bei sehr kurzen Rußbläsern reicht es aus, den Antriebsteil mit der Vorderseite direkt mit der Wand des Wärmetauschers zu verbinden. Auf diese Weise folgt der Rußbläser den Bewegungen der Wand und der sich entsprechend verschiebenden Aufhängepunkte für die Führungen im Wärmetauscher.

Bei längeren und schweren Antriebsteilen ist außer der vorderen Befestigung ein zweiter Aufhängungspunkt am hinteren Ende erforderlich, der zum Beispiel mit Hilfe einer Zugstange wiederum mit der Wand des Wärmetauschers verbunden ist. Auf diese Weise kann der Rußbläser seine Lage relativ zur Wand beibehalten. Damit kleine Relativdehnungen zwischen den beiden Befestigungspunkten an der Wand aufgenommen werden können, werden diese und der hinteren Aufhängepunkt am Rußbläserantriebsteil häufig drehbar ausgeführt. Diese Aufhängung hat jedoch den Nachteil, daß für lange Antriebsteile entsprechender Platz vorhanden sein muß, damit die Zugstange zur Wand geführt werden kann. Dies stößt in der Praxis häufig auf Schwierigkeiten, da der Raum über dem Rußbläser wegen anderer Bauteile wie Gerüstträger, Bühnen, Rohrleitungen oder dergleichen belegt ist.

Man hat weiterhin schon Rußbläser am hinteren Ende mit einem Seil aufgehängt, das über Rollen geführt und an der Kesselwand angeschlagen wurde, damit der Rußbläser den Wärmedehnungen folgt. Diese Konstruktion hat sich jedoch in der Durchführung als relativ schwierig und nachteilig erwiesen. Problematisch ist die nicht vollständig zu verhindernde Längung des Seiles während des Betriebes, die eine dauernde Nachjustierung der Aufhängung erforderlich macht.

Auch ist eine Lageveränderung des Rußbläsers durch die Bewegungen der mit dem Bläserventil verbundenen Rohrleitung nicht zu verhindern, da das Seil nur Zugkräfte aufnimmt.

Der Erfindung liegt die Aufgabe zugrunde, die Rußbläsereinheit derart aufzuhängen, daß sie ihre vertikale Lage relativ zum Wärmetauscher sicher beibehält und wenig Platz beansprucht.

Diese Aufgabe wird erfindungsgemäß durch die kennzeichnenden Merkmale des Anspruches 1 gelöst. Vorteilhafte Ausgestaltungen der Erfindung sind in den Unteransprüchen angegeben.

Die im Betrieb auftretenden Wärmedehnungen in vertikaler Richtung werden durch das Hebelgestänge aufgefangen, wobei dieses Hebelgestänge wenig Raum oberhalb der Rußbläsereinheit beansprucht. Horizontale Wärmedehnungen und Horizontalbewegungen infolge der Schrägstellung der Hebel werden durch die Verschiebbarkeit der Hebellager und des Kopplungslagers aufgefangen.

Ein Ausführungsbeispiel der Erfindung ist in der Zeichnung dargestellt und wird im folgenden näher erläutert. Es zeigen
Fig. 1 die Seitenansicht einer Vorrichtung zum Aufhängen einer Rußbläsereinheit,
Fig. 2 die Einzelheit Z nach Fig. 1,
Fig. 3 den Schnitt III-III nach Fig. 2 und
Fig. 4 die Ansicht in Blickrichtung A gemäß Figur 1.

Von einem Wärmetauscher oder einem Kessel ist nur die äußere Wand 1 dargestellt. Zum Reinigen der Wärmetauscherflächen im Inneren des Wärmetauschers dienen Rußbläsereinheiten, von denen in der Zeichnung eine gezeigt ist. Die Rußbläsereinheit besteht aus einem Lanzenrohr 2, das am vorderen Ende z. B. mit einer im Kessel geführten Blastraverse verbunden und über ein Innenrohr 4 geführt ist. Am hinteren Ende des Innenrohres 4 ist ein Bläserventil 5 vorgesehen, durch das dem Lanzenrohr 2 über das Innenrohr 4 ein Blasmedium zum Beispiel Wasserdampf zugeführt wird. Das Lanzenrohr 2 wird in Längsrichtung verschoben und durch einen an der Wand 1 befestigten Wandkasten 6 in das Innere des Wärmetauschers gefahren.

Das Lanzenrohr 2 der Rußbläsereinheit ist mit einem Bläserwagen 7 verbunden, der über einen Motor 8 angetrieben ist. Ein auf der Abtriebswelle des Motors 8 angebrachtes Ritzel greift in eine Zahnstange 9 ein, die mit einem Fahrträger 10 verbunden ist.

Der Fahrträger 10 der Rußbläsereinheit ist gelenkig an dem Wandkasten 6 befestigt und außerdem über ein Hebelgestänge an einem Gerüstträger 11 eines feststehenden Gerüstes aufgehängt. In dem Gerüst ist der Wärmetauscher so aufgehängt, daß sich dieser gegenüber dem Gerüst infolge Wärmedehnung verschieben kann.

Das Hebelgestänge besteht aus zwei zweiarmigen Hebeln 12, 13, die um ein Hebellager 14, 15 schwenkbar sind. Die beiden Hebellager 14, 15 sind an dem Gerüstträger 11 mit Hilfe von vier vertikalen U-Eisen 16 aufgehängt, die paarweise an zwei gegenüberliegenden Seiten der Hebel 12, 13 anliegen. Vorzugsweise sind die beiden Hebel 12, 13 gleich lang, und auch die auf den Hebeln 12, 13 gebildeten Hebelarme weisen gleiche Längen auf.

Die beiden Hebel 12, 13 sind durch ein Kopplungsgelenk 17 miteinander verbunden. Das freie Ende des ersten Hebels 12 ist über ein an der Wand 1 des Wärmetauschers befestigtes Gelenk 18 gehalten. An dem freien Ende des zweiten Hebels 13 ist über Stangen 19 der Fahrträger 10 der Rußbläsereinheit gelenkig aufgehängt.

Wie aus den Fig. 2 und 3 zu erkennen ist, enthält das Hebellager 14 einen Bolzen 20, der in einer mit dem Hebel 12 verbundenen Gelenklasche 21 gehalten ist. Das Hebellager 14 ist um einen gewissen Betrag in Längsrichtung des Hebels 12 verschiebbar. Zu diesem Zweck sind an jeweils zwei vertikalen, mit dem Gerüstträger 11 verbundenen U-Eisen 16 in einem vertikalen Abstand voneinander zwei horizontale U-Eisen 22 befestigt, die den Bolzen 20 unter- und übergreifen. Die horizontalen U-Eisen 22 bilden zwischen sich eine Gleitbahn, die durch die vertikalen U-Eisen 16 nach Art eines Langloches begrenzt ist und in der sich der Bolzen 20 verschieben kann.

Das Hebellager 15 des zweiten Hebels 13 ist in gleicher Weise, und das Kopplungsgelenk 17 ist in ähnlicher Weise aufgebaut und in Längsrichtung der Hebel 12, 13 verschiebbar. Die horizontale Verschiebung, die auf diese Weise möglich wird, kann zum Beispiel 30 mm betragen.

An dem hinteren Ende des Gerüstträgers 11 ist ein Querträger 23 und an diesem sind zwei Führungsstangen 24 senkrecht befestigt. Diese Führungsstangen 24 liegen an den Längsseiten des Fahrträgers 10 der Rußbläsereinheit an und sichern die Rußbläsereinheit gegen ein Verkanten. Die ein solches Verkanten bewirkenden Kräfte stammen zum Beispiel aus dem Rohrsystem, das an das Bläserventil 5 angeschlossen ist.

Wenn sich der in dem Gerüst aufgehängte Wärmetauscher während des Betriebes auf Grund der Wärmebelastung dehnt, wandern zusammen mit der Wand 1 auch der gelenkige Befestigungspunkt des Fahrträgers 10 und das Gelenk 18 des Hebelgestänges nach unten. Dabei nimmt das Gelenk 18 den ersten Hebel 12 mit nach unten, wodurch sich dieser Hebel 12 schräg stellt. Über die Kopplung durch das Kopplungsgelenk 17 nimmt der zweite Hebel 13 eine entgegengesetzte Stellung ein, wodurch das mit dem Fahrträger 10 gelenkig verbundene Ende des zweiten Hebels 13 sich nach unten bewegt. Auf Grund der eingestellten geometrischen Verhältnisse des Hebelgestänges ist die Weglänge, die das Gelenk 18 und der Befestigungspunkt des Fahrträgers 10 zurücklegen, gleich der Weglänge, die das hintere Ende des zweiten Hebels 13 beschreibt. Damit wird die Rußbläsereinheit parallel zu sich verschoben. Eine bei der Hebelbewegung sich ergebende Horizontalverschiebung wird durch die verschiebbar angeordneten Hebellager 14, 15 und das verschiebbare Kopplungsgelenk 17 aufgenommen. Das gleiche gilt für eine horizontale Wärmedehnung des Wärmetauschers. Eine Querdehnung des Wärmetauschers, die nur ein geringes Maß annimmt, wird durch das Spiel in den Gelenken und der Lager aufgefangen.

## Patentansprüche

1. In einem Gerüst aufgehängter Wärmetauscher mit einer gelenkig an der Wand des Wärmetauschers und an dem Gerüst aufgehängten Rußbläsereinheit, dadurch **gekennzeichnet**, daß zwei zweiarmige, jeweils in einem Hebellager (14, 15) gelagerte Hebel (12, 13) über ein Kopplungsgelenk (17) miteinander verbunden sind, daß das freie Ende des einen Hebels (12) mit der Wand (1) des Wärmetauschers und das freie Ende des anderen Hebels (13) mit der Rußbläsereinheit gelenkig verbunden ist, daß die Hebellager (14, 15) an dem Gerüst aufgehängt sind und daß die Hebellager (14, 15) und das Kopplungsgelenk (17) in Längsrichtung der Hebel (12, 13) verschiebbar sind.

2. Wärmetauscher nach Anspruch 1, dadurch **gekennzeichnet,** daß die Hebel (12, 13) und die auf den Hebeln (12, 13) gebildeten Hebelarme jeweils untereinander gleich lang sind.

3. Wärmetauscher nach Anspruch 1 oder 2, dadurch **gekennzeichnet,** daß an dem Gerüst zwei Führungsstangen (24) befestigt sind, die seitlich an der Rußbläsereinheit anliegen.

## Claims

1. Heat exchanger suspended in a frame and with a soot blower unit suspended at the frame and articulatedly at the wall of the heat exchanger, characterised thereby, that two double-armed levers (12, 13) are each borne in a respective lever bearing (14, 15) and each connected with the other by way of a coupling link (17), that the free end of the one lever (12) is articulatedly connected with the wall (1) of the heat exchanger, and the free end of the other lever (13) is articulatedly connected with the soot blower unit, that the lever bearings (14, 15) are suspended at the frame and that the lever bearings (14, 15) and the coupling link (17) are displaceable in longitudinal direction of the levers (12, 13).

2. Heat exchanger according to claim 1, characterised thereby, that the levers (12, 13) and the lever arms formed on the levers (12, 13) are each equally long one among the other.

3. Heat exchanger according to claim 1, characterised thereby, that two guide rods (24), which lie laterally against the soot blower unit, are fastened at the frame.

## Revendications

1. Echangeur de chaleur suspendu dans un bâti, avec un ensemble de ramonage suspendu à la paroi de l'échangeur de chaleur et au bâti, caractérisé en ce que deux leviers (12, 13) à deux bras, montés chacun dans un palier de levier (14, 15), sont reliés entre eux par l'intermédiaire d'une articulation d'accouplement (17), l'extrémité libre d'un levier (12) étant reliée de façon articulée à la paroi (1) de l'échangeur de chaleur et l'extrémité libre de l'autre levier (13) étant reliée de façon articulée à l'ensemble de ramonage, les paliers de levier (14, 15) étant suspendus au bâti et les paliers de levier (14, 15) et l'articulation d'accouplement (17) étant déplaçables dans la direction longitudinale des leviers (12, 13).

2. Echangeur de chaleur selon la revendication 1, caractérisé en ce que les leviers (12, 13) et les bras de levier formés sur les leviers (12, 13) sont chacun de longueur différente.

3. Echangeur de chaleur selon la revendication 1 ou 2, caractérisé en ce que deux barres de guidage (24) appuyant latéralement sur l'ensemble de ramonage sont fixées sur le bâti.
